# FASCICULE DE BREVET EUROPEEN

(11) **EP 1 276 175 B1**
(45) Date de publication et mention de la délivrance du brevet: **28.05.2008**
(21) Numéro de dépôt: 02015508.1
(22) Date de dépôt: 10.07.2002
(51) Int. Cl.: H01R 13/434

(54) **Connecteur hybride**
Hybrider Verbinder
Hybrid connector

(30) Priorité: 10.07.2001 FR 0109432
(43) Date de publication de la demande: 15.01.2003
(73) Titulaire: FCI, 78000 Versailles (FR)
(72) Inventeur: Casses, Claude, 28300 Clevilliers (FR)
(74) Mandataire: Regi, François-Xavier

(56) Documents cités:
- DE-A- 19 704 356
- US-A- 5 913 697
- US-A- 5 964 621
- US-A- 5 997 365

## Description

La présente invention a pour objet un connecteur électrique hybride comprenant un module porte contacts comportant des contacts broches.

On connaît des modules porte contacts broches, destinés à être accouplés à des modules porte contacts femelles. Le module porte contacts broches comporte une série de broches de contact de petit diamètre, par exemple inférieur à 1 mm, en particulier inférieur ou égal à environ 0,64 mm.
De telles broches sont fragiles et nécessitent une protection avant leur accouplement avec des contacts femelles d'un module femelle.

On a déjà proposé de munir le module porte contact broche, dans sa partie avant d'accouplement avec le porte contact femelle, d'une grille avant mobile entre une position avancée de protection des broches et une position reculée permettant l'accouplement des deux modules. Un tel module comportant en outre un dispositif ressort agissant sur la grille est enseigné dans le document EP0948089.

On connaît également des modules connecteurs dont le verrouillage des contacts utilise un dispositif à volet muni de doigts de verrouillage des contacts, ces doigts venant soit s'insérer dans des fenêtres ménagées dans les contacts soit en appui sur une paroi arrière des contacts.

Le problème existant avec de tels modules est qu'il arrive que l'on tente d'accoupler un module porte contacts broches avec un module porte contacts femelles alors le verrouillage des contacts n'est pas correct. Un tel accouplement peut conduire à une mauvaise connexion. Par ailleurs, un désalignement lors de l'accouplement peut causer des problèmes divers, tels que pliage d'une ou de plusieurs broches, voire la destruction partielle ou totale d'une ou plusieurs broches.

L'invention a notamment pour but de remédier à ces problèmes.

Le module porte contacts selon l'invention comporte :
- un corps adapté pour recevoir au moins des contacts broches;
- au moins un moyen de verrouillage des contacts broches, ce moyen étant mobile par rapport au corps entre une position de non verrouillage et une position de verrouillage correct ;
- une grille avant montée mobile par rapport au corps entre une position avancée de protection des contacts broches et une position reculée permettant l'accouplement du module avec un module complémentaire,
ledit module porte contacts comportant en outre un moyen de blocage s'opposant à un mouvement de la grille en cas de non verrouillage correct des contacts par le moyen de verrouillage.

De façon avantageuse, le moyen de blocage s'opposant à un mouvement de la grille avant en cas de non verrouillage correct par le moyen de verrouillage comporte:
- un doigt ou une tige solidaire du moyen de verrouillage ou de la grille mobile, et,
- une encoche formée dans la grille avant ou le moyen de verrouillage pour recevoir respectivement le doigt ou la tige solidaire du moyen de verrouillage ou le doigt ou la tige solidaire de la grille mobile, et
- une butée que présente la grille ou le moyen de verrouillage,
dans lequel l'encoche et la butée sont agencées de manière à permettre, en cas de verrouillage correct par le moyen de verrouillage, un mouvement de la grille grâce à l'engagement du doigt ou tige dans une encoche lors d'un mouvement de la grille, et de manière, en cas de verrouillage incorrect, à ce que le doigt ou tige bute sur la butée pour s'opposer à un mouvement de la grille. L'encoche peut avoir la forme d'une fenêtre, d'une fente, d'un renfoncement, etc.

Selon une forme de réalisation particulière, le moyen de verrouillage est un volet mobile de verrouillage, avantageusement monté à pivotement sur le corps ou à glissement par rapport au corps, ou un peigne de verrouillage.

Selon une forme de réalisation avantageuse, le corps présente une extrémité avant, une extrémité arrière, et une chambre dans laquelle se déplace la grille, cette chambre présentant une ouverture avant tournée vers l'extrémité avant du corps et une partie arrière adjacente des contacts broches, cette extrémité étant tournée vers l'extrémité arrière du corps, la grille étant mobile dans ladite chambre entre une position avant adjacente de l'ouverture du corps et une position arrière adjacente des alvéoles recevant les corps de contacts et laissant passer les contacts broches. De préférence, la grille présente un ou plusieurs premiers doigts dirigés vers l'extrémité arrière du corps. Selon un détail d'une forme particulièrement avantageuse, la grille présente en outre un ou plusieurs seconds doigts dirigés vers l'extrémité avant du corps ou l'ouverture de la chambre, le ou lesdits seconds doigts dirigés vers l'extrémité avant étant agencés pour coopérer avec un moyen de verrouillage d'un module complémentaire, ce moyen de verrouillage venant en butée contre un élément de la grille en cas de non verrouillage correct par le moyen de verrouillage dudit module complémentaire et interdisant l'accouplement des modules.

Avantageusement, un élément de rappel ou ressort agit sur la grille pour exercer une force tendant à pousser la grille vers l'ouverture avant du module.

Selon une caractéristique avantageuse d'une forme de réalisation, le module comporte un ou des moyens de court circuit pour court-circuiter un ou plusieurs contacts, le ou lesdits moyens de court-circuit étant mobile entre une position de court circuit et une position de non court-circuit, le ou lesdits moyens de court-circuit étant commandés par la grille du module considéré ou par un élément d'un module inséré partiellement dans le module considéré.
De préférence, le ou les moyens de court-circuit de contact(s) sont commandés par la grille, le ou lesdits moyens de court-circuit étant désactivés lorsqu'un un ou des doigts de la grille sont engagés dans une encoche de réception du moyen de verrouillage.

Par exemple, le ou les moyens de court-circuit comprennent des lames de contact, présentant avantageusement une partie terminale recourbée ou pliée. Dans ce cas, avantageusement, les lames de contact joue le rôle de moyen de rappel ou ressort tendant à pousser la grille vers l'ouverture avant du module.

L'invention a encore pour objet l'utilisation d'un ou de modules suivant l'invention pour réaliser des connecteurs d'accouplement entre des broches de contact de petit diamètre et des contacts femelles.

De tels connecteurs sont notamment utilisés dans les domaines de l'automobile

Des particularités et détails de formes de réalisation de modules selon l'invention ressortiront de la description détaillée suivante dans laquelle il est fait référence aux dessins ci-annexés.

Dans ces dessins,
- La figure 1 est une vue d'ensemble d'un module comportant deux volets pivotants ;
- La figure 2 est une vue partielle en perspective du module de la figure 1, montrant les volets en position ouverte ;
- La figure 3 est une vue en perspective avec arrachement du module de la figure 1, avec les volets rabattus mais non en position verrouillée ;
- La figure 4 est une vue schématique montrant la position de la grille par rapport au volet supérieur du module dans la position de la figure 3 ;
- La figure 5 est une vue similaire à celle de la figure 3 si ce n'est que les volets sont en position verrouillée ;
- La figure 6 est une vue schématique montrant la position de la grille par rapport au volet supérieur du module de la figure 5 ;
- La figure 7 est une vue en perspective d'un module femelle coopérant avec le module de la figure 1 ;
- La figure 8 est une vue en coupe montrant l'introduction du module femelle dans le module mâle de la figure 1 ;
- La figure 9 est une vue en coupe montrant le module femelle partiellement accouplé au module mâle de la figure 1 ;
- La figure 10 est une vue en coupe montrant le module femelle accouplé au module mâle de la figure 1 ;
- La figure 11 est une vue schématique d'un module similaire à celui représenté à la figure 1, si ce n'est qu'il comporte un peigne de verrouillage.

Le module représenté aux figures 1, 2, 4 et 9 comporte :
- un corps 1 comportant une série de logements ou alvéoles 2 recevant des contacts broches 3 comportant un corps 3B reçu dans un alvéole 2 et une terminaison de contact 3A complémentaire d'un contact femelle complémentaire 23, 51;
- un volet inférieur 4 et un volet supérieur 5 présentant une série d'ergots de verrouillage 26 pour assurer le maintien en place des contacts broches 3, les volets 4, 5 étant montés à pivotement par rapport au corps 1 ;
- une grille de protection 6 placée dans une chambre 7 du corps 1, cette grille étant mobile par rapport au corps 1 et présente une série de passages 8 pour les extrémités des broches 3A lors de l'accouplement du module avec un module porte contacts femelles complémentaire.

Le corps 1 présente une extrémité avant 1A et une extrémité arrière 1B, la chambre 7 étant ouverte du côté de l'extrémité 1A. Cette ouverture de la chambre étant adaptée pour permettre l'engagement d'une partie d'un module porte contacts femelles dans la chambre.

Chaque volet 4, 5 comporte des moyens de clipsage 9 coopérant avec des moyens du corps 1 pour assurer le maintien en position verrouillée du volet. Chaque volet 4, 5 est constitué de deux pattes 10, 11 entre lesquelles s'étend un plat 12 portant les ergots 26. Chaque patte 10, 11 est profilée de manière à former un canal 13 et une butée 14. La patte 10, 11 a un profil sensiblement en L.

La grille 6 porte sur sa face tournée vers le fond de la chambre ou vers l'extrémité 1B du corps quatre doigts 15A, 15B (figures 4 et 6), deux étant situés le long du bord gauche 16 de la grille, tandis que les deux autres sont situés le long du bord droit 17 de la grille 6. Les doigts supérieurs 15A sont destinés à coopérer avec les pattes 10, 11 du volet supérieur 5, tandis que les doigts inférieurs 15B sont destinés à coopérer avec les pattes 10, 11 du volet inférieur 4.

En cas de non verrouillage correct d'un volet ou des deux volets 4, 5, (position montrée aux figures 3 et 4), les doigts 15A de la grille 6 prennent appui sur la butée 14 des pattes 10, 11 du ou des volets non verrouillés correctement. De ce fait tout mouvement de la grille vers l'extrémité 1B du corps est impossible, de sorte qu'il n'est pas possible d'accoupler le module avec un module porte contacts femelles et de sorte que les broches du module sont protégées.
A la figure 4, on a représenté le volet supérieur 5 et la grille 6 distants l'un de l'autre. La ligne interrompue 18 montre la position du doigt 15A par rapport à la patte 11. En réalité le doigt 15A est adjacent de la patte 11.

En cas de verrouillage correct des volets 4, 5 par rapport au corps 1 (position montrée aux figures 5 et 6), les quatre doigts 15A, 15B de la grille 6 sont situés respectivement en face d'un canal 13 d'une patte 10, 11 d'un volet 4, 5. Dans cette position, chaque doigt 15A, 15B est apte à être engagé dans un canal 13 lors d'un mouvement de la grille vers l'extrémité arrière du corps 1. Lorsque les doigts de la grille 6 sont engagés dans les canaux 13 des pattes 10, 11 des volets, les doigts 15A, 15B servent de moyens s'opposant à l'ouverture des volets 4, 5. En d'autres termes, lors de l'accouplement du module, les doigts 15A, 15B empêchent toute ouverture volontaire ou accidentelle des volets 4, 5.

Un module femelle 21 apte à coopérer avec le module de la figure 1 est montré de manière schématique à la figure 7. Ce module femelle comporte par exemple également deux volets de verrouillage 22 de contacts femelles 23.

Le module de la figure 1 comporte également des lames de court-circuit 24 (figures 8, 9 et 10) formant un court-circuit de contacts tant que le module n'est pas accouplé au module femelle.

Le mouvement des lames 24 d'une position de court-circuit (voir figure 8) à une position de non court-circuit (figure 10) est opéré grâce à des doigts 27 portés par la grille 6. La figure 9 montre un état intermédiaire des modules entre eux. Ces doigts 27 agissent sur une partie courbée 28 de la lame élastique 24 lorsque l'accouplement des modules est presque réalisé.

Les lames élastiques 24 agissent dans la position de la figure 10 sur la grille pour la pousser vers l'ouverture de la chambre 7. Ainsi, lors du désaccouplement du module de la figure 1 par rapport à celui de la figure 7, les lames élastiques 24 poussent sur la grille de manière à assurer une bonne protection des broches depuis le début de l'opération de séparation des modules.

Le mouvement de la grille 6 vers le fond de la chambre (vers l'extrémité 1B du module) est avantageusement effectué à l'encontre de l'action d'un ou de plusieurs ressorts 29. De tels ressorts assurent le retour de la grille 6 dans une position permettant une protection des broches avant l'accouplement du module de la figure 1.

Le module femelle 21 (figure 7) présente des plots et encoches de pré-verrouillage 30 et un ou des plots et encoches de verrouillage final 31. Le module présente également une clé de polarisation 32 destinée à être engagée dans une gorge 33 de la chambre 7 du corps 1 (figure 1). Le module femelle présente en outre deux doigts 34 de détrompage destinés à être engagés dans des gorges 35 de la chambre 7 lors de la connexion du module de la figure 1 avec le module de la figure 7. La clé de polarisation 32 et les doigts de détrompage 34 permettent d'éviter un accouplement des modules en sens inverse, mais permettent surtout d'assurer un mouvement linéaire du module femelle 21 par rapport à la chambre 7.

Pour éviter de pouvoir ouvrir les volets 22 du module femelle, les volets 22 peuvent être d'un type similaire à celui représenté pour le module de la figure 1, tandis que la grille 6 présente des doigts (représentés en trait interrompus à la figure 6 sous la référence 15bis) tournés vers l'ouverture de la chambre 7. Ces doigts 15bis sont destinés à être engagés respectivement dans un canal d'une patte d'un volet lorsque les volets 22 sont en position verrouillée. Ces doigts 15bis assurent ainsi une fonction de sécurité puisqu'ils empêchent une ouverture accidentelle ou non d'un volet 22 lors de l'accouplement du module 21 avec le module de la figure 1.

La figure 11 montre en perspective un module similaire à celui représenté à la figure 1, si ce n'est que ce module comporte un peigne de verrouillage 40 destinée à être insérée dans un logement 41 du module. Ce peigne présente des encoches 42 de réception de tiges 43 (montrées en traits interrompus) solidaires de la grille 6. La grille 6 comporte également des tiges 44 tournées vers l'avant et destinées à travailler avec un autre module.

Les formes de réalisation des figures ci-annexées sont données à titre d'exemple uniquement. Il est clair que de nombreuses modifications sont possibles.

Ainsi, par exemple chaque module peut comprendre des broches et des pièces femelles. Dans ce cas, chaque module comporte avantageusement une grille de protection.
Le volet de verrouillage peut être un volet non pivotant, par exemple coulissant.

Eventuellement, un système de verrouillage distinct peut être utilisé pour le verrouillage d'un volet. Dans ce cas, de manière avantageuse, ce système de verrouillage présente une encoche ou fenêtre pour recevoir un doigt de la grille mobile, lorsque le système de verrouillage est en position verrouillée.

## Revendications

1. Module porte contacts comportant :
- un corps (1) adapté pour recevoir au moins des contacts broches;
- au moins un moyen de verrouillage (4, 5) desdits contacts, ce moyen de verrouillage étant mobile par rapport au corps (1) entre une position de non verrouillage et une position de verrouillage correct des contacts;
- une grille avant (6) montée mobile par rapport au corps entre une position avancée de protection des contacts broches et une position reculée permettant l'accouplement du module porte contacts avec un module complémentaire,
**caractérisé en ce que** le module porte contacts comporte un moyen de blocage (14, 15A, 15B) s'opposant à un mouvement de la grille (6) en cas de non verrouillage correct des contacts par le moyen de verrouillage.

2. Module suivant la revendication 1, **caractérisé en ce que** le moyen de blocage (14, 15A, 15B) maintient la grille avant (6) dans sa position avancée de protection des contacts en cas de non verrouillage correct des contacts par le moyen de verrouillage.

3. Module suivant la revendication 1 ou 2, **caractérisé en ce que** le corps (1) présente une extrémité avant (1A) et une extrémité arrière (1B) et que tout mouvement de la grille avant (6) vers extrémité arrière (1B) est impossible en cas de non verrouillage correct des contacts par le moyen de verrouillage.

4. Module suivant la revendication 1 ou 3, **caractérisé en ce que** le moyen de blocage s'opposant à un mouvement de la grille en cas de non verrouillage correct par le moyen de verrouillage comporte :
- un doigt ou une tige (15A, 15B) solidaire du moyen de verrouillage ou de la grille avant mobile (6), et
- une encoche (13) formée dans la grille avant ou le moyen de verrouillage (4, 5) pour recevoir respectivement le doigt ou la tige solidaire du moyen de verrouillage ou le doigt ou la tige solidaire (15A, 15B) de la grille avant mobile (6), et
- une butée (14) que présente la grille ou le moyen de verrouillage (4, 5),
dans lequel l'encoche (13) et la butée (14) sont agencées de manière à permettre, en cas de verrouillage correct par le moyen de verrouillage, un mouvement de la grille grâce à l'engagement du doigt ou tige dans une encoche (13) lors d'un mouvement de la grille (6), et de manière, en cas de verrouillage incorrect, à ce que le doigt ou tige (15A, 15B) bute sur la butée (14) pour s'opposer à un mouvement de la grille (6).

5. Module suivant l'une quelconque des revendications précédentes, **caractérisé en ce que** le moyen de verrouillage est un volet mobile de verrouillage (4, 5), avantageusement monté à pivotement sur le corps (1) ou à glissement par rapport au corps, ou un peigne de verrouillage (40).

6. Module suivant l'une quelconque des revendications précédentes, **caractérisé en ce que** le corps (1) présente une extrémité avant (1A), une extrémité arrière (1B), et une chambre (7) dans laquelle se déplace la grille (6), cette chambre (7) présentant une ouverture avant tournée vers l'extrémité avant (1A) du corps (1) et une partie arrière adjacente des corps (3B) des contacts broches (3), cette extrémité étant tournée vers l'extrémité arrière (1B) du corps (1), la grille (6) étant mobile dans ladite chambre (7) entre une position avancée de protection des broches adjacente de l'ouverture du corps et une position arrière adjacente des alvéoles 2 recevant les corps de contacts broches et laissant passer les terminaisons 3A des contacts broches 3.

7. Module suivant la revendication 6, **caractérisé en ce que** la grille (6) présente un ou des premiers doigts (15A,15B) dirigés vers l'extrémité arrière (1B) du corps (1).

8. Module suivant la revendication 7, **caractérisé en ce que** la grille (6) présente en outre un ou des seconds doigts (15bis) dirigés vers l'extrémité avant (1A) du corps (1) ou l'ouverture de la chambre (7), le ou lesdits seconds doigts (15bis) dirigés vers l'extrémité avant étant agencés pour coopérer avec un moyen de verrouillage d'un module (21) complémentaire, ce moyen de verrouillage venant en butée contre un élément de la grille (6) en cas de non verrouillage correct par le moyen de verrouillage dudit module complémentaire et interdisant l'accouplement des modules.

9. Module suivant l'une quelconque des revendications précédentes, **caractérisé en ce qu**'un élément de rappel ou ressort (29) agit sur la grille (6) pour exercer une force tendant à pousser la grille (6) vers l'ouverture avant (1A) du module.

10. Module suivant l'une des revendications précédentes, **caractérisé en ce qu**'il comporte un ou des moyens de court-circuit (24) d'un ou plusieurs contacts, le ou lesdits moyens de court-circuit étant mobile entre une position de court-circuit et une position de non court-circuit, le ou lesdits moyens de court-circuit étant commandés par la grille (6) du module considéré.

11. Module suivant la revendication précédente, **caractérisé en ce que** le ou lesdits moyens de court-circuit (24) sont désactivés lorsqu'un ou des doigts (15A, 15B) de la grille (6) sont engagés dans une encoche (13) de réception du moyen de verrouillage (4, 5) .

12. Module suivant la revendication précédente, **caractérisé en ce que** le ou les moyens de court-circuit (24) comprennent des lames de contact, présentant avantageusement une partie terminale (28) recourbée ou pliée.

13. Module suivant la revendication précédente, **caractérisé en ce que** les lames de contact (24) joue un rôle de moyen de rappel ou ressort tendant à pousser la grille (6) vers l'ouverture avant (1A) du module, au moins au début d'une opération de déconnexion.

## Claims

1. Contacts module comprising:
- a body (1) designed to accept at least pin contacts;
- at least one locking means (4, 5) for locking the said contacts, this locking means being able to move relative to the body (1) between a non-locking position and a position of correct locking of the contacts;
- a front grating (6) mounted such that it can move relative to the body between a forward position in which it protects the pin contacts and a retracted position allowing the contacts module to be coupled to a complementary module,
**characterized in that** the contacts module comprises an immobilizing means (14, 15A, 15B) that opposes a movement of the grating (6) if the contacts are not correctly locked by the locking means.

2. Module according to Claim 1, **characterized in that** the immobilizing means (14, 15A, 15B) keeps the front grating (6) in its forward position in which it protects the contacts if the contacts are not correctly locked by the locking means.

3. Module according to Claim 1 or 2, **characterized in that** the body (1) has a front end (1A) and a rear end (1B) and **in that** any movement of the front grating (6) towards the rear end (1B) is impossible if the contacts have not been-correctly locked by the locking means.

4. Module according to Claim 1 or 3, **characterized in that** the immobilizing means that opposes any movement of the grating if the locking means have not locked correctly comprises:
- a finger or a rod (15A, 15B) secured to the locking means or to the mobile front grating (6), and
- a notch (13) formed in the front grating or in the locking means (4, 5) either to accept the finger or the rod secured to the locking means or to accept the finger or the rod (15A, 15B) secured to the mobile front grating (6), respectively, and
- a stop (14) exhibited by the grating or the locking means (4, 5),
in which module the notch (13) and the stop (14) are arranged in such a way that if the locking means was locked correctly, the grating is allowed to move by virtue of engagement of the finger or of the rod in a notch (13) during movement of the grating (6) and in such a way that if locking is incorrect, the finger or rod (15A, 15B) butts against the stop (14) to prevent any movement of the grating (6).

5. Module according to any one of the preceding claims, **characterized in that** the locking means is a mobile locking flap (4, 5), advantageously pivot-mounted on the body (1) or mounted such that it can slide relative to the body, or is a locking comb (40).

6. Module according to any one of the preceding claims, **characterized in that** the body (1) has a front end (1A), a rear end (1B), and a chamber (7) in which the grating (6) moves, this chamber (7) having a front opening facing towards the front end (1A) of the body (1) and a rear part adjacent to the bodies (3B) of the pin contacts (3), this end facing towards the rear end (1B) of the body (1), the grating (6) being able to move in the said chamber (7) between a forward position in which it protects the pins adjacent to the opening of the body and a rear position adjacent to the cavities 2 that accept the bodies of the pin contacts and allow the terminations 3A of the pin contacts 3 to pass through.

7. Module according to Claim 6, **characterized in that** the grating (6) has one or more first fingers (15A, 15B) directed towards the rear end (1B) of the body (1).

8. Module according to Claim 7, **characterized in that** the grating (6) also has one or more second fingers (15bis) directed towards the front end (1A) of the body (1) or the opening of the chamber (7), the said second finger or fingers (15bis) directed towards the front end being designed to collaborate with a locking means belonging to a complementary module (21), this locking means coming into abutment against an element of the grating (6) if the locking means of the said complementary module is not correctly locking and preventing the modules from being coupled.

9. Module according to any one of the preceding claims, **characterized in that** a return element or spring (29) acts on the grating (6) to exert a force that tends to push the grating (6) towards the front opening (1A) of the module.

10. Module according to one of the preceding claims, **characterized in that** it comprises one or more means (24) of short-circuiting one or more contacts, the said short-circuiting being able to move between a short-circuiting position and a non-short-circuiting position, the said short-circuiting means being controlled by the grating (6) of the module in question.

11. Module according to the preceding claim, **characterized in that** the said short-circuiting means (24) are deactivated when one or more fingers (15a, 15B) of the grating (6) is or are engaged in an accommodating notch (13) belonging to the locking means (4, 5).

12. Module according to the preceding claim, **characterized in that** the short-circuiting means (24) comprise contact blades advantageously having a bent or folded terminal part (28).

13. Module according to the preceding claim, **characterized in that** the contact blades (24) act as return means or spring tending to push the grating (6) towards the front opening (1A) of the module at least at the start of a disconnection operation.

## Patentansprüche

1. Kontaktträgermodul, enthaltend:
- einen Körper (1), der geeignet ist, zumindest Kontaktstifte aufzunehmen;
- zumindest ein Mittel (4, 5) zum Verriegeln der Kontakte, wobei dieses Verriegelungsmittel bezüglich des Körpers (1) zwischen einer Nichtverriegelungsstellung und einer Stellung zum ordnungsgemäßen Verriegeln der Kontakte verstellbar ist;
- ein vorderes Gitter (6), das bezüglich des Körpers zwischen einer vorgerückten Stellung zum Schutze der Kontaktstifte und einer zurückgefahrenen Stellung verstellbar gelagert ist, in welcher das Kontaktträgermodul mit einem komplementären Modul gekoppelt werden kann,
**dadurch gekennzeichnet, dass** das Kontaktträgermodul ein Sicherungsmittel (14, 15A, 15B) aufweist, das im Falle einer nicht ordnungsgemäßen Verriegelung der Kontakte durch das Verriegelungsmittel einer Verstellung des Gitters (6) entgegensteht.

2. Modul nach Anspruch 1, **dadurch gekennzeichnet, dass** im Falle einer nicht ordnungsgemäßen Verriegelung der Kontakte durch das Verriegelungsmittel das Sicherungsmittel (14, 15A, 15B) das vordere Gitter (6) in seiner vorgerückten Stellung zum Schutze der Kontakte festhält.

3. Modul nach Anspruch 1 oder 2, **dadurch gekennzeichnet, dass** der Körper (1) ein vorderes Ende (1A) und ein hinteres Ende (1B) aufweist und dass im Falle einer nicht ordnungsgemäßen Verriegelung der Kontakte durch das Verriegelungsmittel jegliche Verstellung des vorderen Gitters (6) zum hinteren Ende (1B) hin unmöglich ist.

4. Modul nach Anspruch 1 oder 3, **dadurch gekennzeichnet, dass** das im Falle einer nicht ordnungsgemäßen Verriegelung durch das Verriegelungsmittel einer Verstellung des Gitters entgegenstehende Sicherungsmittel enthält:
- einen Finger oder Stab (15A, 15B), der fest mit dem Verriegelungsmittel bzw. mit dem verstellbaren vorderen Gitter (6) verbunden ist, und
- eine in das vordere Gitter bzw. in das Verriegelungsmittel (4, 5) eingebrachte Aussparung (13) zum Aufnehmen des fest mit dem Verriegelungsmittel verbundenen Fingers oder Stabs bzw. des fest mit dem verstellbaren vorderen Gitter (6) verbundenen Fingers oder Stabs (15A, 15B), und
- einen Anschlag (14), den das Gitter bzw. das Verriegelungsmittel (4, 5) aufweist,
wobei die Aussparung (13) und der Anschlag (14) so angeordnet sind, dass sie im Falle einer ordnungsgemäßen Verriegelung durch das Verriegelungsmittel eine Verstellung des Gitters aufgrund des Eingriffs des Fingers bzw. Stabs in eine Aussparung (13) bei einer Verstellung des Gitters (6) gestatten und dass im Falle einer nicht ordnungsgemäßen Verriegelung der Finger bzw. Stab (15A, 15B) an den Anschlag (14) anschlägt, um einer Verstellung des Gitters (6) entgegenzustehen.

5. Modul nach einem der vorangehenden Ansprüche, **dadurch gekennzeichnet, dass** das Verriegelungsmittel eine bewegliche Verriegelungsklappe (4, 5), die vorteilhaft am Körper (1) verschwenkbar bzw. bezüglich des Körpers gleitbeweglich gelagert ist, oder ein Verriegelungskamm (40) ist.

6. Modul nach einem der vorangehenden Ansprüche, **dadurch gekennzeichnet, dass** der Körper (1) ein vorderes Ende (1a), ein hinteres Ende (1B) und einen Raum (7) aufweist, in welchem sich das Gitter (6) verlagert, wobei dieser Raum (7) eine dem vorderen Ende (1A) des Körpers (1) zugewandte vordere Öffnung und einen an die Körper (3B) der Kontaktstifte (3) angrenzenden hinteren Abschnitt aufweist, wobei dieses Ende dem hinteren Ende (1B) des Körpers (1) zugewandt ist, wobei das Gitter (6) in dem Raum (7) zwischen einer an die Öffnung des Körpers angrenzenden vorgerückten Stellung zum Schutze der Stifte und einer hinteren Stellung verstellbar ist, die an Steckhülsen (2) angrenzt, welche die Körper der Kontaktstifte aufnehmen und die Endabschnitte (3A) der Kontaktstifte (3) durchtreten lassen.

7. Modul nach Anspruch 6, **dadurch gekennzeichnet, dass** das Gitter (6) einen oder mehrere erste Finger (15A, 15B) aufweist, die zum hinteren Ende (1B) des Körpers (1) weisen.

8. Modul nach Anspruch 7, **dadurch gekennzeichnet, dass** das Gitter (6) ferner einen oder mehrere zweite Finger (15bis) aufweist, die zum vorderen Ende (1A) des Körpers (1) bzw. zur Öffnung des Raums (7) weisen, wobei der bzw. die zum vorderen Ende weisenden zweiten Finger (15bis) dazu vorgesehen sind, mit einem Verriegelungsmittel eines komplementären Moduls (21) zusammenzuwirken, wobei dieses Verriegelungsmittel im Falle einer nicht ordnungsgemäßen Verriegelung durch das Verrieglungsmittel des komplementären Moduls an ein Element des Gitters (6) anschlägt und die Kopplung der Module unterbindet.

9. Modul nach einem der vorangehenden Ansprüche, **dadurch gekennzeichnet, dass** ein Rückstell- bzw. Federmittel (29) auf das Gitter (6) einwirkt, um eine Kraft auszuüben, die dazu geneigt ist, das Gitter (6) zur vorderen Öffnung (1A) des Moduls zu schieben.

10. Modul nach einem der vorangehenden Ansprüche, **dadurch gekennzeichnet, dass** es ein oder mehrere Kurzschlussmittel (24) für einen oder mehrere Kontakte enthält, wobei das bzw. die Kurzschlussmittel zwischen einer Kurzschlussstellung und einer Nichtkurzschlussstellung verstellbar sind, wobei das bzw. die Kurzschlussmittel über das Gitter (6) des betreffenden Moduls betätigt werden.

11. Modul nach dem vorangehenden Anspruch, **dadurch gekennzeichnet, dass** das bzw. die Kurzschlussmittel (24) deaktiviert sind, wenn ein bzw. mehrere Finger (15A, 15B) des Gitters (6) in eine Aussparung (13) zum Aufnehmen des Verriegelungsmittels (4, 5) eingreifen.

12. Modul nach dem vorangehenden Anspruch, **dadurch gekennzeichnet, dass** das bzw. die Kurzschlussmittel (24) Kontaktzungen enthalten, die vorteilhaft einen umgebogenen bzw. umgelegten Endabschnitt (28) aufweisen.

13. Modul nach dem vorangehenden Anspruch, **dadurch gekennzeichnet, dass** die Kontaktzungen (24) die Rolle eines Rückstell- bzw. Federmittels spielen, das dazu geneigt ist, zumindest zu Beginn eines Absteckvorgangs das Gitter (6) zur vorderen Öffnung (1A) des Moduls zu schieben
